# FASCICULE DE BREVET EUROPEEN

(11) **EP 0 226 481 B1**
(45) Date de publication et mention de la délivrance du brevet: **07.02.1990**
(21) Numéro de dépôt: 86402266.0
(22) Date de dépôt: 13.10.1986
(51) Int. Cl.: B65D 5/42, B31F 7/00, B31B 3/60

(54) **Procédé d'assemblage recto-verso, sans surépaisseur, de deux parois d'un emballage réalisé à partir de carton ondulé et emballage réalisé**
Verfahren zum Verbinden, ohne Überbreite, von Vor- und Rückseite von zwei Wänden einer Verpackung aus Wellpappe und so hergestellte Verpackung
Method of joining the walls of a package of corrugated cardboard utilizing top and bottom securing means without excess increase in thickness, and package produced thereby

(30) Priorité: 14.10.1985 FR 8515195
(43) Date de publication de la demande: 24.06.1987
(73) Titulaire: ALLARD S.à.r.l., F-19106 Brive Cédex (FR)
(72) Inventeur: Allard, Pierre, F-19100 Brive (FR)
(74) Mandataire: Jolly, Jean-Pierre

(56) Documents cités:
- DE-C- 99 747
- FR-A- 2 409 918
- GB-A- 384 794
- GB-A- 469 866
- US-A- 1 430 287
- US-A- 1 845 891
- US-A- 3 145 131
- US-A- 3 254 827

## Description

La présente invention concerne les emballages en carton ondulé, issus d'un flan unique ou de plusieurs flans, convenablement découpés et rainés. Elle concerne plus particulièrement l'assemblage de parties de parois de ces emballages, constituées par des panneaux disposés aux extrémités du flan d'origine, c'est-à-dire les panneaux de ce flan qui ne sont pas raccordés entre eux par une ligne de pliage.

Dans de tels emballages, il est usuel de rendre solidaires l'un de l'autre les panneaux non attenants à l'aide d'une bande de papier collée extérieurement à l'emballage sur les parois, cette bande pouvant être soit auto-adhésive, soit encollée au moment de son application contre le carton. Pour réaliser ce mode d'assemblage, les panneaux à réunir sont repliés à plat contre les autres panneaux, de manière à se trouver bord à bord, et la bande de jonction est appliquée à plat par dessus ces panneaux.

Bien entendu, avec un tel procédé, une bande intérieure doublant la bande extérieure ne peut pas être appliquée simultanément sur la face interne des parois, puisque celles-ci reposent la plupart du temps à plat sur les autres panneaux. Or, pour de nombreuses utilisations, il serait souhaitable de pouvoir obtenir une liaison renforcée entre parois en doublant la bande collée extérieurement par une bande collée intérieurement.

En effet, lorsqu'une seule bande externe d'assemblage est utilisée, on risque non seulement une déchirure de cette bande à partir de l'une de ses extrémités ou à partir d'une amorce de déchirure due à une faiblesse locale de cette bande, mais surtout un décollage de la bande, lorsqu'un effort de cisaillement des deux panneaux assemblés tend à soulever la bande et à l'arracher.

Dans son certificat d'utilité français N_{°} 2 178 782, la Demanderesse a déjà proposé, pour éviter ces inconvénients, de réunir deux panneaux d'un emballage en carton ondulé ou similaire en collant sur chacun des panneaux une patte attenante à l'autre panneau, une patte étant collée sur la face externe de l'un des panneaux et l'autre patte sur la face interne de l'autre panneau, chaque patte étant éventuellement biseautée et amincie depuis le panneau auquel elle est attenante jusqu'à l'extrémité collée sur l'autre panneau.

Un inconvénient majeur de ce système d'assemblage est cependant la présence d'une surépaisseur égale à l'épaisseur des panneaux, tant à l'intérieur qu'à l'extérieur de l'emballage. En outre, les deux panneaux ainsi assemblés, lorsqu'ils reposent à plat sur un même support plan, ne sont pas dans le prolongement l'un de l'autre, mais sont décalés d'une épaisseur de panneau. Il en résulte, d'une part, que le stockage à plat des emballages de ce type pré-assemblés conduit à des piles d'emballages instables et, d'autre part, que la mise en volume mécanisée de ces emballages soulève divers problèmes. De même, l'introduction mécanisée de lots d'objets à conditionner dans cet emballage est contrariée par la présence de la surépaisseur de la ou des pattes intérieures. Enfin, comme dans les emballages de la technique antérieure à patte unique, la présence d'au moins une patte de jonction en surépaisseur à l'extrémité de l'emballage nuit à l'aspect de celui-ci.

On a également proposé (voir US-A 3 254 827) d'utiliser un flan de carton ondulé convenablement découpé et refoulé, dans lequel l'un des panneaux du flan comporte une partie de couverture qui déborde à la manière d'une languette par rapport à la feuille cannelée ou "cannelure " et par rapport à l'autre couverture. L'assemblage de ce panneau et du panneau adjacent associé s'effectue en appliquant la partie formant languette contre la couverture correspondante du panneau associé, mais sans amener bord à bord les cannelures et les autres couvertures, de manière à pouvoir replier à 90_{°} la partie formant languette pour former une partie de coin d'un emballage. Dans celui-ci, les cannelures sont certes disposées verticalement, pour assurer une bonne résistance à la compression lors du gerbage des emballages, mais cette technique n'est naturellement pas applicable à l'assemblage de parties de panneaux d'un emballage puisque, comme il a été indiqué ci-dessus, les portions correspondantes de cannelure et de couverture de ces deux parties de panneaux à assembler ne sont pas amenées bord à bord, et qu'au contraire un vide subsiste au-dessous de la partie débordante de couverture servant de languette d'assemblage.

On a par ailleurs proposé (voir GB-A 384 794 et US-A 1 845 891) de partir de panneaux de carton ondulé dans lesquels une feuille de couverture déborde latéralement d'un côté, par rapport à la feuille cannelée ou "cannelure" du carton ondulé, tandis que la seconde couverture déborde latéralement de l'autre côté. Les flans de carton, découpés et refoulés, destinés à la réalisation d'un conditionnement sont découpés dans ces panneaux de carton ondulé obliquement par rapport aux cannelures et on les assemble au moins partiellement, après mise en forme, en amenant bord à bord les parties latérales des panneaux, de manière que chaque partie débordante de chaque couverture vienne s'appliquer sur la couverture de la partie contiguë contre laquelle elle est collée.

Cette technique présente toutefois deux inconvénients sérieux, qui ont empêché de l'utiliser sur une large échelle:
- d'une part, elle nécessite l'emploi de cartons spéciaux, dont les couvertures débordent latéralement par rapport à la cannelure, et non d'un carton conventionnel, dont les couvertures ne débordent pas en dehors de la cannelure;
- d'autre part, le conditionnement réalisé à partir de tels cartons présente une résistance médiocre à la compression, du fait de la position oblique des cannelures par rapport aux arêtes verticales du conditionnement.

C'est à ce type de système d'assemblage que s'intéresse la présente invention, et elle vise à remédier aux inconvénients de la technique antérieure en proposant un procédé qui puisse être mis en oeuvre à l'aide de carton ondulé d'un type conventionnel, qui se prête à l'assemblage entre elles de parties de faces latérales de conditionnement et qui permette la réalisation de conditionnements dans lesquels les cannelures du carton ondulé puissent être disposées verticalement.

A cet effet, l'invention a pour objet un procédé d'assemblage de parties de parois d'un emballage réalisé à partir d'au moins un flan, découpé et rainé, en un carton ondulé conventionnel à au moins une couche de cannelures, caractérisé en ce que l'on élimine, suivant toute la longueur du bord libre de chacun des panneaux d'extrémité du flan, parallèlement aux cannelures du carton ondulé, d'une part, la partie contiguë de l'une des feuilles de couverture disposées à l'extérieur du carton ondulé, et, d'autre part, la structure interne sous-jacente de celuici, en laissant seulement subsister, suivant une fraction au moins dudit bord, une partie de l'autre feuille externe de couverture, afin qu'elle déborde en formant une bande dans le prolongement du panneau auquel elle est attenante, la feuille de couverture dont la partie contiguë audit bord libre subsiste étant différente pour chacun desdits panneaux d'extrémité, de façon que les bandes constituées par les parties débordantes soient disposées de part et d'autre du flan, en ce que l'on encolle ensuite lesdites bandes et/ou les parties correspondantes du panneau d'extrémité opposé contre lesquelles elles sont destinées à être appliquées, et en ce que l'on amène en contact lesdites bandes contre lesdites parties correspondantes des panneaux d'extrémité opposés, en amenant simultanément bord à bord les tranches libres des cannelures desdits panneaux d'extrémité.

Comme on le verra ci-après, après montage de l'emballage, les bords contigus desdits panneaux ainsi assemblés sont disposés dans le plan d'une face de l'emballage.

On notera que l'on part d'un flan en un carton ondulé d'un type classique et que c'est sur ce flan prédécoupé que l'on effectue une opération d'élimination de matière.

Selon l'invention, l'élimination d'une partie de la couverture et de la structure interne sous-jacente du carton ondulé, parallèlement ou perpendiculairement aux cannelures, peut se faire à l'aide d'un outil tranchant, par un faisceau laser, ou par tout autre moyen connu dans la technique.

Par le terme "structure interne sous-jacente du carton ondulé", on désigne naturellement la cannelure unique dans le cas d'un carton ondulé double face, les deux cannelures entre lesquelles est interposée une feuille médiane, dans le cas d'un carton ondulé double double, et les trois cannelures et deux feuilles médianes, dans le cas d'un carton triple.

L'encollage des bandes formées par les parties de couverture externe débordant des panneaux d'extrémité du flan et leur application contre le panneau opposé s'effectuent à l'aide de machines classiques.

L'emballage réalisé par le procédé selon l'invention et dans lequel l'assemblage de parties de parois est réalisé à l'aide de deux bandes de jonction attenantes à l'un des panneaux et collées contre l'autre panneau a, bien entendu, une résistance bien supérieure, au niveau de cet assemblage, à celle des emballages usuels ne comportant qu'une patte de jonction, car le collage recto-verso augmente la sécurité! de la jonction.

Ce procédé présente, en outre, l'avantage de n'entraîner pratiquement aucune surépaisseur, à l'extérieur et à l'intérieur de l'emballage, au niveau des pattes de jonction. Certes, un tel mode d'assemblage nécessite l'emploi d'outils coupants, mais, en revanche, il n'implique pas l'utilisation de bandes de jonction distinctes du carton ondulé.

Enfin, dans l'emballage monté, les cannelures du carton ondulé peut être parallèles aux arêtes verticales de l'emballage et assurer ainsi à celui-ci une résistance optimum à la compression, Un autre objet de l'invention est donc constitué par un tel emballage issu d'au moins un flan de carton ondulé conventionnel et dont des parties d'une même paroi correspondant aux panneaux d'extrémité de chacun des flans sont solidaires l'une de l'autre dans un même plan par deux bandes constituées par un portion de la couverture externe de chacun desdits panneaux, débordant en dehors du panneau auquel elle est attenante et collée contre le panneau adjacent, l'une à l'extérieur de l'emballage et l'autre à l'intérieur de celui-ci, les tranches libres des cannelures sous-jacentes auxdites couvertures étant disposées sensiblement bord à bord et ces cannelures étant sensiblement parallèles aux arêtes verticales de l'emballage monté.

Un tel emballage est particulièrement approprié au conditionnement de produits lourds, du fait de la double sécurité apportée par les pattes collées recto-verso et par les cannelures verticales du carton ondulé.

Ce mode d'assemblage diminue en outre les risques d'arrachement ou de décollage des bandes et l'on peut donc réaliser des bandes de jonction d'une largeur moindre que celle des pattes de jonction uniques de la technique conne. Les deux bandes pourront d'ailleurs couvrir éventuellement une largeur différente.

L'absence de surépaisseur au niveau de la jonction permet de stocker à plat les emballages préas- semblés, en formant des piles parfaitement stables, sans que les pattes externes d'un emballage viennent poinçonner, en l'affaiblissant, la face externe d'un autre emballage avec lequel il est en contact dans la pile. Les emballages ainsi disposés à plat et non déformés se prêtent parfaitement à une mise en volume mécanisée.

En outre, les essais effectués en France auprès du Laboratoire National d'Essais sur des caisses dites américaines (essai de résistance à la compression dynamique des caisses selon la norme NF H 13001; essais de chocs au tambour culbuteur selon la norme NF H 00057) ont montré, de façon inattendue, que les emballages conformes à l'invention ont des performances supérieures à celles des emballages assemblés de façon usuelle.

Enfin, l'introduction mécanique dans l'emballage des objets à conditionner est notablement facilitée par l'absence de surépaisseur sur les parois internes.

L'invention apporte donc un nouveau procédé d'assemblage et un nouvel emballage qui présentent des avantages appréciables par rapport à la technique antérieure.

Les dessins schématiques annexés illustrent la mise en oeuvre du procédé selon l'invention, dans le cas d'un flan de carton ondulé utilisé pourconsti- tuer une caisse à rabats. Sur ces dessins:

Les figures 1 et 2 sont des coupes transversales des bords de deux panneaux d'extrémité d'un flan de carton ondulé, respectivement avant et après collage sur le panneau contigu en vue de réaliser une face d'un emballage;

La figure 3 est une vue en perspective d'un emballage selon l'invention, dans lequel les bords libres des panneaux assemblés recto-verso sont, après montage, disposés dans la partie centrale d'une face de l'emballage.

Comme on le voit sur les figures 1 et 2, le flan de carton ondulé double face et à une couche cannelée, utilisé pour réaliser l'emballage représenté, comprend des parties de panneaux rectangulaires telles que 1 et 4, les panneaux étant attenants deux à deux par une ligne de pliage.

Les panneaux 1 et 4 du flan ont un bord libre parallèle ou perpendiculaire aux cannelures de carton ondulé, et ce sont ces panneaux que l'on désire assembler pour former une face d'un emballage.

Dans ce but, conformément à l'invention, on commence par éliminer, à l'aide d'un outi-I tranchant, d'un faisceau laser ou d'un moyen analogue, suivant le bord libre des panneaux 1 et 4 et parallèlement aux cannelures de celui-ci, une partie de l'une des couvertures du carton ondulé et de la cannelure sousjacente, à savoir une partie de la couverture 11, destinée à être à l'extérieur de la caisse, pour le panneau 1, et une partie de la couverture 12, destinée à être à l'intérieur de la caisse pour Le panneau 4, et la partie de la cannelure 13 située au-dessous des parties de cannelure éliminées, Il ne subsiste ainsi, au niveau du bord libre de chacun des panneaux, qu'une bande de la couverture qui n'a pas été éliminée, à savoir une bande 12a prolongeant la couverture 12 pour le panneau 4, et une bande 11a prolongeant la couverture 11 pour le panneau 1.

Après avoir encollé la face interne de ces bandes et/ou les parties du panneau contigu contre lesquelles elles sont destinées à être collées, il suffit d'amener bord à bord les cannelures des panneaux 1 et 4 pour les assembler recto-verso par collage des bandes 11 a et 12a contre les panneaux contigus.

On obtient ainsi des faces d'emballage constituées par les panneaux assemblés qui ne présentent pratiquement aucune surépaisseur, ni à l'intérieur, ni à l'extérieur de la caisse, et dont les cannelures peuvent être disposées en position verticale.

Un tel emballage (une caisse américaine) est représenté sur la figure 3. Il comprend une paroi longitudinale formée d'un unique: panneau rectangulaire 23, deux parois transversales 22 et 24, attenantes par une ligne de pliage au panneau 23 et munies de volets respectivement 22, et 24', et une seconde paroi longitudinale résultant de l'assemblage recto-verso, à l'aide de bandes de couverture 25 et 26, conformément à l'invention, d'un panneau 21, attenant à la paroi 22 par une ligne de pliage, et d'un panneau 21 a attenant à la paroi 24. Bien entendu, les bandes de couvertures 25 et 26 réunissent également dans ce cas les volets 21, et 21'a attenants à -leur partie supérieure et à la partie inférieure aux panneaux 11 et 11 a.

Il va de soi que le même procédé d'assemblage peut être utilisé avec des cartons ondulés ayant plus d'une couche cannelée.

Dans tous les cas, le fait que les cannelures sont disposées parallèlement aux arêtes verticales de celui-ci renforce considérablement sa résistance à la compression, Ainsi qu'il a été mentionné ci-dessus, les caisses ainsi réalisées se prêtent à un stockage à plat et à une mise en volume mécanisée. Bien entendu, l'invention n'est pas limitée aux seules caisses américaines, mais elle peut s'appliquer à tout type d'emballage dans lequel des parois d'extrémité doivent être jointes l'une à l'autre, et ayant les formes les plus variables telles que parallélépipédique, hexagonale, circulaire, etc.

## Revendications

1. Procédé d'assemblage de parties de parois (1, 4; 21,21 a) d'un emballage réalisé à partir d'au moins un flan découpé et rainé, en carton ondulé conventionnel à au moins une couche de cannelures, caractérisé en ce que l'on élimine, suivant toute la longueur du bord libre de chacun des panneaux d'extrémité (1, 4; 21, 21a) du flan, parallèlement aux cannelures du carton ondulé, d'une part, la partie contiguë de l'une des feuilles de couverture (11, 12) disposées à l'extérieur du carton ondulé et, d'autre part, la structure interne sous-jacente de celuici, en laissant seulement subsister, suivant une fraction au moins dudit bord, une partie de l'autre feuille externe de couverture, afin qu'elle déborde en formant une bande (11a, 12a; 25, 26) dans le prolongement du panneau (1, 4) auquel elle est attenante, la feuille de couverture dont la partie contiguë audit bord libre subsiste étant différente pour chacun desdits panneaux d'extrémité, de façon que les bandes (11 a, 12a; 25, 26) constituées par les parties débordantes soient disposées de part et d'autre du flan, en ce que l'on encolle ensuite lesdites bandes et/ou les parties correspondantes du panneau d'extrémité opposé contre lesquelles elles sont destinées à être appliquées, et en ce que l'on amène en contact lesdites bandes (11 a, 12a; 25, 26) contre lesdites parties correspondantes des panneaux d'extrémité opposés, en amenant simultanément bord à bord les tranches libres des cannelures desdits panneaux d'extrémité.

2. Procédé selon la revendication 1, caractérisé en ce que lesdites bandes d'assemblage (25, 26) desdits panneaux (21', 21a) ont une longueur telle qu'elles s'étendent également, pour les réunir recto-verso, sur les volets (21, 21'a) attenants à la partie inférieure et à la partie supérieure desdits panneaux (21, 21a).

3. Emballage réalisé à partir d'au moins un flan de carton ondulé conventionnel, caractérisé en ce que deux parties (1, 4; 21, 21 a) d'une même paroi correspondant aux panneaux d'extrémité dudit flan sont solidaires l'une de l'autre dans un même plan par deux bandes (11 a, 12a; 25, 26) constituées par une portion de la couverture externe de chacun desdits panneaux, débordant en dehors du panneau auquel elle est attenante et collée contre le panneau adjacent, l'une (6, 26) à l'extérieur de l'emballage et l'autre (5, 25) à l'intérieur de celui-ci, les tranches libres des cannelures sous-jacentes auxdites cannelures étant disposées sensiblement bord à bord et ces cannelures étant sensiblement parallèles aux arêtes verticales de l'emballage monté.

## Patentansprüche

1. Verfahren zum Verbinden von Seitenteilen (1, 4; 21, 21 a) einer Verpackung, die hergestellt ist ausgehend von zumindest einem ausgeschnittenen und gerippten Zuschnitt aus herkömmlich gewellter Pappe mit zumindest einer Schicht Riffeln, dadurch gekennzeichnet, daß man eliminiert der gesamten Länge des freien Randes jeder Endtafel (1, 4; 21, 21 a) des Zuschnitts folgend, parallel zu den Rillen der Wellpappe, einerseits den angrenzenden Teil eines der Abdeckblätter (11, 12), das außerhalb der Wellpappe angeordnet ist, und andererseits den darunter liegenden inneren Aufbau eliminiert, indem nur, einen Bruchteil zumindest des Randes folgend, ein Teil des anderen äußeren Abdeckblattes stehengelassen wird, so daß er übersteht, indem er ein Band (11 a, 12a; 25, 26) in der Verlängerung der Tafel (1, 4) bildet, an die es angrenzt, wobei das Abdeckblatt, dessen unmittelbar den freien Rand berührenden Teil bestehen bleibt, sich von jeder der Endtafeln derart unterscheidet, daß die Bänder (11a, 12a; 25, 26), die von den überstehenden Teilen gebildet werden beiderseits des Zuschnitts angeordnet sind, daß man hiernach die Bänder und/oder die Teile, die der gegenüberliegenden Endtafeln entsprechen, gegen die sie angelegt werden sollen, klebt und daß man die Bänder (11 a, 12a; 25,26) gegen diese Teile in Kontakt bringt, die den gegenüberliegenden Endtafein entsprechen, indem gleichzeitig die freien Schnittflächen der Rillen der Endtafeln stumpf herangeführt werden.

2. Verfahren nach Anspruch 1, dadurch gekennzeichnet, daß die Verbindungsbänder (25, 26) der Tafeln (21', 21a) von einer derartigen Länge sind, daß sie sich, um diese vor-rückseitig zu verbinden, auf den Klappen (21, 21 a) erstrecken, die auch an dem unteren Teil und an dem oberen Teil der Tafeln (21, 21a) aneinandergrenzend liegen.

3. Verpackung, die ausgehend von zumindest einem herkömmlichen Wellpappenzuschnitt geschaffen wird, dadurch gekennzeichnet, daß zwei Teile (1, 4; 21, 21 a) ein und derselben Wand, die den Endtafein des Zuschnitts entsprechen, verbunden sind miteinander in ein und derselben Ebene durch zwei Bänder (11a, 12a; 25, 26), die durch einen Abschnitt der Außenabdeckung jeder Tafel gebildet werden, von der Tafel, an der sie anliegt, nach außen übersteht und gegen die benachbarte Tafel, das eine (6, 26) außerhalb der Verpackung und das andere (5, 25) innerhalb dieser, geklebt sind, wobei die freien Schnittflächen der Rillen, die unter diesen Rillen liegen, im wesentlichen parallel zu den senkrechten Abschlußkanten der zusammengesetzten Verpackung verlaufen.

## Claims

1. A process for assembling wall parts (1, 4; 21, 21 a) of packaging made from at least one cut and grooved blank of covenantal corrugated cardboard with at least one layer of corrugations, characterized in that there are eliminated, over the whole length of the free edge of each of the end panels (3, 4; 21, 21 a) of the blank, parallel with the corrugations of the corrugated cardboard, on the one hand the contiguous part of one of the cover sheets (11, 12) arranged on the outside of the corrugated cardboard and on the other hand the subjacent internal structure thereof, leaving only, along a fraction at least of said edge, part of the other external cover sheet, so that it projects to form a strip (11 a, 12a; 25, 26) extending the panel (1, 4) to which it is attached, the cover sheet, of which the part contiguous to said free edge remains, being different for each of said end panels, in such a way that the strips (11 a, 12a; 25, 26) consisting of the projections parts are arranged on each side of the blank, in that said strips and/or the corresponding parts of the opposing end panel against which they are intended to be applied are glued and in that said strips (11 a, 12a; 25, 26) are brought into contact: with said corresponding parts of the opposing end panels, at the same time bringing the free edges of the corrugations of said end panels edge to edge.

2. A process according to claim 1, characterized in that said assembly strips (25, 26) of said panels (21', 21 a) are of a length such that they also extend over the flaps (21, 21'a) adjoining the lower parts and the upper parts of said panels (21, 21 a), to bring them together front-to-back.

3. Packaging made from at least one blank of con- veational corrugated cardboard, characterized in that two parts (1, 4; 21, 21 a) of a single wall corresponding to the end panels of said blank are firmly connected with each other in a single plane by two strips (11 a, 12a; 25, 26) consisting of a portion of the external cover of each of said panel, projecting beyond the panel to which it is attached and glued against the adjacent panel, one (6, 26) to the exterior of the packaging and the other (5, 25) to the interior thereof, the free edges of the corrugations subjacent to said corrugations being arranged substantially edge to edge and these corrugations being substantially parallel to the vertical edges of the assembled packaging.
